# EUROPÄISCHE PATENTSCHRIFT

(11) **EP 1 179 392 B1**
(45) Veröffentlichungstag und Bekanntmachung des Hinweises auf die Patenterteilung: **21.11.2007**
(21) Anmeldenummer: 01111589.6
(22) Anmeldetag: 12.05.2001
(51) Int. Cl.: B25B 5/06, B23Q 3/10

(54) **Spann-und Stützelement**
Element for clamping and supporting
Elément de fixation et support

(30) Priorität: 19.05.2000 DE 10024981
(43) Veröffentlichungstag der Anmeldung: 13.02.2002
(73) Patentinhaber: Ludwig Ehrhardt GmbH, 35321 Laubach (DE)
(72) Erfinder: Feulner, Josef, 80995 München (DE); Richter, Klaus, 35321 Laubach (DE)
(74) Vertreter: von Ahsen, Erwin-Detlef

(56) Entgegenhaltungen:
- EP-A- 0 219 768
- EP-A- 0 899 061
- EP-A- 1 079 117
- WO-A-00/03826
- DE-A- 1 901 283
- FR-A- 2 002 563

## Beschreibung

Die Erfindung bezieht sich auf ein Spann- und Stützelement, wie es insbesondere zum Spannen von leicht verformbaren Werkstücken zur Anwendung kommt.

Zum Spannen von leicht verformbaren Werkstücken ist es erforderlich die Spannkräfte so einzustellen, dass das Werkstück nicht durch zusätzliche Belastungen verformt wird. Andererseits müssen die Spann- und Haltekräfte jedoch groß genug sein, um das Werkstück während des Bearbeitungsvorganges sicher in der gewünschten Position zu halten.

Um eine Durchbiegung oder Vibration von Werkstücken während der Bearbeitung zu vermeiden, werden zusätzliche Anlage- und Auflagepunkte eingesetzt. Solche hydraulischen Abstützelemente haben einen Verschiebezylinder, so dass bei Druckbeauschlagung der Kolben über eine Druckfeder den Abstützbolzen mit geringer Kraft gegen das Werkstück fährt. Erst wenn der Kolben gegen den inneren Anschlag gefahren ist, erfolgt ein Druckanstieg in der Hydraulik. Dieser führt dazu, dass der Abstützbolzen geklemmt wird und fest sitzt.

Wird jedoch, gleich aus welchen Gründen, der zulässige Volumenstrom überschritten, kann es zur Klemmung des Abstützbolzens kommen bevor dieser am Werkstück anliegt. Die Folge davon ist, dass das Werkstück den Bearbeitungskräften nicht standhält. Die Rückholung des Abstützbolzens erfolgt hierbei durch Wegnahme des Hydraulikdruckes und mit Unterstützung einer innen liegenden Feder. Der Einsatz solcher Spann- und Stützelemente erfordert damit immer eine genaue Beobachtung der einzelnen Vorgänge und gesonderte Eingriffe.

Der Einsatz von reinen Hydraulikspannelementen dagegen bietet zwar die gewähr für ein exaktes Anlegen an das Werkstück, kann aber auch leicht zu Verformungen führen und sich nachteilig auswirken im Hinblick auf die durch die Bearbeitung entstehenden Rückkräfte.

Aus der WOO/03826 A ist ein Spann- und Stützelement bekannt, welches sich mittels eines hydraulisch beaufschlagten in einem Zylinder geführten Kolbens an beispielsweise ein Werkstück anlegt und dieses in seiner Position hält. Hierbei wird ein Hohlkolben in einem Zylindergehäuse so geführt ist, dass infolge der Druckbeaufschlagung durch die Hydraulik im ausgefahrenen Zustand zwischen Hohlkolben und Zylindergehäuse Reibungskräfte aufgebaut werden, die den Hohlkolben gegen äußere Einwirkungen in seiner Position halten.

Der Erfindung liegt die Aufgabe zugrunde ein hierzu alternatives Spann- und Stützelement anzugeben, so dass die durch die anstehende Hydraulik auf das Werkstück einwirkende Haltekraft mit einer zusätzlich erzeugten Kraft so zusammen wirkt, dass unabhängig von den auf das Werkstück infolge der Bearbeitung einwirkenden Kräfte der am Werkstück anliegende Kolben während des gesamten Bearbeitungsvorganges unverrückbar in seiner Position gehalten ist. Die Lösung der Aufgabe ist den kennzeichnenden Merkmalen der Ansprüche zu entnehmen.

In der Zeichnung ist die Erfindung näher erläutert.

Fig. 1 zeigt ein Element mit unterschiedlichem Kolbenquerschnitt.

In Fig. 1 ist in dem Zylindergehäuse 2 ein Hohlkolben 2 geführt. Das Zylindergehäuse 2 ist hier in Form einer Einschraubversion wiedergegeben. Zur Rückholung des Hohlkolbens ist eine Feder 3 vorgesehen, die beim Ausfahren des Kolbens gespannt wird. Die Wandung des Hohlkolbens weist über dessen Länge unterschiedliche Wandstärken auf. So ist der Hohlkolben im unteren und oberen Bereich mit einer Wandung 4 versehen, die durch die auf den Kolben einwirkenden Kräfte nicht verformbar ist. Der mittlere Bereich des Hohlkolbens dagegen ist mit einer Wandung 5 mit geringerem Querschnitt versehen. Diese Wandung 5 ist über ihren gesamten Bereich verformbar. Der verformbare Bereich ist in seiner wirksamen Länge den jeweiligen Einsätzen und Gegebenheiten anzupassen.

In der Mitte des Hohlkolbens 1 befindet sich ein fest stehender Kern 8, der zugleich zur Kolbenführung mit heran gezogen werden kann. Über den Hydraulikanschluss 9 findet die Zuführung des Mediums statt, das bei Druckbeaufschlagung zunächst in den Zylinderdruckraum 6 gelangt. Hierdurch wird der Hohlkolben 1 aus dem Zylindergehäuse 2 heraus gefahren, bis er am Werkstück zum Anliegen kommt. Gleichzeitig ist aber ein Teil der Hydraulik in den Kolbendruckraum 7 gelangt. Wird nunmehr der Druck weiter aufgebaut, so entsteht in dem Kolbendruckraum 7 ein Druck, durch den die im Mittenbereich des Kolbens verjüngte Wandung 5 verformt und gegen die Innenwand des Zylindergehäuses 2 gepresst wird. Damit werden für den Hohlkolben 1 zusätzliche Haltekräfte geschaffen, in Form einer Reibkraft, die durch die Flächenpressung der sich berührenden Wandungen entsteht.

Die auf das Werkstück einwirkenden Kräfte werden somit einmal durch den Druck in der Hydraulik und zum anderen durch die aufgebauten Reibungskräfte aufgefangen. Der Hohlkolben 1 ist damit so fest in seiner Endlage gehalten, dass er auch bei größeren Krafteinwirkungen infolge Rückkräfte nicht zurück gefahren werden kann.

Die an dem Werkstück auftretenden Bearbeitungskräfte werden somit einmal durch den anstehenden Hydraulikdruck und zum anderen auch durch die Reibungskräfte aufgefangen. Das bedeutet, dass die durch die Hydraulik aufgebaute Kraft gerade die Größe haben muss, die erforderlich ist, um das Werkstück in seiner Position zu halten. Die Rückkräfte, die vom bearbeiteten Werkstück ausgehen, können größer sein als die allein durch die Hydraulik aufgebaute Haltekraft. Die Summe der Kräfte aus Haltekraft und Reibungskraft stellen dagegen sicher, dass das Werkstück während der Bearbeitung unverrückbar bleibt und damit keine Veränderung der Lage des Hohlkolbens eintritt.

## Patentansprüche

1. Spann- und Stützelement zum Halten von leicht verformbaren Werkstücken mittels eines hydraulisch beaufschlagten in einem Zylinder geführten Kolbens, der an das Werkstück anlegt und dieses ohne Verformung in seiner Position hält, wobei ein Hohlkolben (1) in einem Zylindergehäuse (2) so geführt ist, dass infolge der Druckbeaufschlagung durch die Hydraulik im ausgefahrenen Zustand zwischen Hohlkolben und Zylindergehäuse Reibungskräfte aufgebaut werden, die den Hohlkolben gegen äußere Einwirkungen in seiner Position halten, **dadurch gekennzeichnet, daß** der Hohlkolben (1) im mittleren Bereich mit einer verjüngten Wandung (5) versehen ist, die sich bei Druckbeaufschlagung verformt und an die Innenwandung des Zylindergehäuses (2) anpresst.

2. Spann- und Stützelement nach Anspruch 1, **dadurch gekennzeichnet, daß** durch die hydraulische Druckbeaufschlagung der Hohlkolben (1) an das Werkstück herangefahren wird, dass danach durch den aufrechterhaltenen Druck eine Reibungskraft durch die zwischen Zylindergehäuse (2) und Hohlkolben (1) wirksamen elastisch verformbaren Teile erzeugt wird und dass die Summe der Kräfte aus Hydraulik und Reibung das Werkstück in seiner Position festsetzen.

## Claims

1. Clamping and supporting element for holding easily deformable work-pieces by means of a piston under hydraulic control, guided in a cylinder, which piston bears against the work-piece and holds the latter in its position without deformation, with a hollow piston (1) being guided inside a cylindrical housing (2) in such a way that in the extended condition, due to pressure applied by the hydraulic system, frictional forces are established between said hollow piston and said cylindrical housing, which forces counteract outside influences so as to retain said hollow piston in its position, **characterised in that** said hollow piston (1) is provided with a tapering wall (5) in its central region, which wall, when exposed to pressure, is deformed and presses against the inner wall of said cylindrical housing (2).

2. Clamping and supporting element according to Claim 1, **characterised in that** said hollow piston (1) is approached to said work-piece under the action of the exerted pressure, that then, due to the pressure maintained, a frictional force is created by the elastically deformable parts acting between said cylindrical housing (2) and said hollow piston (1), and that the aggregate of the hydraulic and frictional forces fix the work-piece in its position.

## Revendications

1. Elément de serrage et de support à tenir des pièces à usiner facilement déformables moyennant d'un piston commandé par force hydraulique, qui est guidé à l'intérieur d'un cylindre et qui porte contre la pièce à usiner et maintient le dernier en sa position sans déformation, à un piston creux (1) étant guidé à l'intérieur d'une boîte cylindrique (2) d'une telle manière, qu'en état sorti, en vertu de la pression appliquée par le système hydraulique, des forces de frottement sont créées entre ledit piston creux et ladite boîte cylindrique, opposant des influences extérieures afin de tenir ledit piston creux en sa position, **caractérisé en ce que** ledit piston creux (1) est muni d'une paroi à section décroissant (5) dans sa zone centrale, cette paroi étant déformée sous l'effort d'une pression et pressant contre la paroi intérieure de ladite boîte cylindrique (2).

2. Elément de serrage et de support selon la revendication 1, **caractérisé en ce que** ledit piston creux (1) est approché vers ladite pièce à usiner, sous l'influence de l'effort de la pression appliquée, **en ce qu'**ensuite, en vertu de la pression maintenue, une force de frottement est engendrée par les parties élastiquement déformables, qui agissent entre ladite boîte cylindrique (2) et ledit piston creux (1), et **en ce que** les forces hydrauliques et de friction en somme fixent la pièce à usiner en sa position.
